# EUROPÄISCHE PATENTSCHRIFT

(11) **EP 0 106 850 B1**
(45) Veröffentlichungstag und Bekanntmachung des Hinweises auf die Patenterteilung: **02.07.1986**
(21) Anmeldenummer: 83900929.7
(22) Anmeldetag: 29.03.1983
(51) Int. Cl.: A63B 51/08, A63B 51/12

(54) **TENNIS- ODER SQUASH-SCHLÄGER**
TENNIS OR SQUASH RACKET
RAQUETTE DE TENNIS OU DE SQUASH

(30) Priorität: 30.03.1982 DE 3211738; 27.07.1982 DE 8221340 U
(43) Veröffentlichungstag der Anmeldung: 02.05.1984
(73) Patentinhaber: Fischer, Herwig, D-4156 Willich 4 (DE)
(72) Erfinder: Fischer, Herwig, D-4156 Willich 4 (DE)
(74) Vertreter: TER MEER STEINMEISTER & PARTNER GbR
(86) Internationale Anmeldenummer: EP8300093
(87) Internationale Veröffentlichungsnummer: WO8303358

## Beschreibung

Die Erfindung betrifft einen Tennis- oder Squash-Schläger mit einem im wesentlichen elliptischen Rahmen, einem mit diesem verbundenen Griff und einer innerhalb des Rahmens angebrachten Besaitung aus einander kreuzenden Saiten, die wenigstens eine am Rahmen reibungsarm umgelenkte und mehrfach über den Rahmen gespannte Saite mit im wesentlichen parallelen Saitenabschnitten umfaßt.

Bei herkömmlichen Tennisschlägern werden die Saiten mit einer gleichmäßigen oder geringfügig differenzierten Spannung über die Rahmenfläche geführt und an ihren Enden in dem Rahmen festgelegt. Da eine große Zahl von Parametern in das Spielverhalten eines Tennisschlägers eingeht, die teilweise einander entgegengesetzte Charakteristika aufweisen, ist es bei einer derartigen Bespannung allenfalls möglich, der Besaitung im idealen Auftreffpunkt des Balles, dem "Sweet Spot", günstige Spannungs- und Stoßverlusteigenschaften zu verleihen. Bei einer Optimierung des "Sweet Spot" ist eine gleichzeitige Optimierung anderer Bereiche der Bespannung in aller Regel nicht möglich. Dies führt dazu, daß Bälle, die nicht genau im "Sweet Spot" auftreffen, verhältnismäßig schlecht zu kontrollieren sind und das Handgelenk des Spielers belasten.

Aus der GB-A-380 915 ist ein Tennisschläger bekannt, bei dem die Saiten über in dem Rahmen gelagerte Umlenkrollen geführt sind und auf dem Rahmen eine Anzahl von Spannvorrichtungen zur individuellen Spannung einzelner Saiten vorgesehen ist. Diese Lösung ermöglicht zwar in gewissem Maße Feinkorrekturen des Spannungsverhaltens der Besaitung, ist jedoch nach wie vor an wesentliche, eine optimale Spannungsverteilung beeinträchtigende Parameter, wie insbesondere dehnbare Saitenlänge und Saitenverlauf gebunden.

Die FR-A- 784 057 beschreibt einen Tennisschläger, bei dem eine durchgehende, endlose Saite ebenfalls über Rollen im Rahmen geführt ist und im Übergangsbereich zwischen Griff und Rahmen, der als Herz des Tennisschlägers bezeichnet wird, mit einer Spannvorrichtung in Verbindung steht, die eine ünderung der Gesamtspannung durch den Spieler selbst ermöglichen soll. Abgesehen davon, daß diese Lösung keine individuelle Auswahl der Spannung einzelner Saiten und des Spannungsgradienten im Schläger ermöglicht, hat sie sich auch nur als begrenzt funktionsfähig erwiesen, da die an den Kreuzungspunkten der Saiten auftretende erhebliche Reibung dazu führt, daß sich die von der Spannvorrichtung aufgebrachte Vorspannung nur in einem sehr langsamen Kriechvorgang über die gesamte Besaitung verteilt.

Ähnliche Lösungen mit Umlenkrollen im Rahmen und einer Spannvorrichtung im Griff zeigen die GB-A- 2 029 241 und die US-A- 4 057 249. Auch diesen Konstruktionen stehen die zuvor geäußerten Bedenken entgegen.

Aus der US-A-2 206 548 geht ein Schläger als bekannt hervor, bei dem die Besaitung aus mehreren Saiten besteht.

Der Erfindung liegt die Aufgabe zugrunde, die elastischen Eigenschaften der Besaitung insbesondere bei einem nicht zentralen Ballkontakt zu verbessern.

Diese Aufgabe wird erfindungsgemäß dadurch gelöst, daß die unmittelbar benachbarten parallen Saitenabschnitte zu verschiedenen Saiten gehören und daß der Abstand zwischen den zu der selben Saite gehörenden Saitenabschnitten wenigstens etwa einen Ballradius beträgt.

Bei dieser Art der Saitenführung führt die Dehnung der jeweils unmittelbar an dem Ballkontakt beteiligten Saitenabschnitte zu einer erhöhten Spannung in denjenigen Abschnitten der selben Saite, die im Bereich der Ränder der Ballkontaktzone verlaufen. Auf diese Weise ergibt sich eine Spannungsverteilung, die sich durch hohe Elastizität in der Ballkontaktzone auszeichnet, während die Besaitung in einem diese Zone ringförmig umgebenden Gebiet stärker gespannt ist und entsprechend weniger ausgelenkt wird, so daß der Ball während des Schlages eine verbesserte Führung erhält. Während bei herkömmlichen Schlägern die Lage des "Sweet-Spot" ein für allemal festgelegt ist, bildet sich bei dem erfindungsgemäßen Schläger in gewissem Sinne der "Sweet Spot" jeweils an der Stelle des Ballkontakts.

Bevorzugt sind die Saiten wenigstens teilweise über die Rahmenfläche hinaus verlängert, und die über die Rahmenfläche hinausgehenden Saitenabschnitte sind frei dehnbar geführt und mit den in der Rahmenfläche liegenden Saitenabschnitten über eine reibungsarme Umlenkung verbunden. Die Verlängerung der Saiten erfolgt vorzugsweise in den hohl ausgebildeten Griff hinein und ggf. bis zu dessen Boden.

Diese Lösung bietet die Möglichkeit, die dehnbare Länge einzelner oder aller Saiten, die für das Elastizitätsverhalten naturgemäß wesentlich ist, in beliebiger Weise zu verlängern.

Der Vorteil dieser Verlängerung wird insbesondere deutlich am Beispiel der im Randbereich des Rahmens liegenden, verhältnismäßig kurzen Saiten, deren Spannungsverhalten bei herkömmlichen Schlägern stets unbefriedigend ist. Entsprechende Vorteile aber ergeben sich für die gesamte Besai tung.

Vorzugsweise sind die verlängerten Saiten innerhalb des Griffes in beliebig wählbaren Längspositionen eines langgestreckten, im Griff längs verschiebbaren Gleitstücks befestigt; das mit Hilfe einer Spanneinrichtung bewegt werden kann. Diese Spanneinrichtung bietet dem Benutzer die Möglichkeit, die Gesamtspannung des im Hinblick auf die Spannungsverteilung optimierten Tennisschlägers insgesamt zu heben und zu senken. Dabei ist es durchaus möglich und unter Umständen sogar beabsichtigt, daß der Spannvorgang entsprechend den unterschiedlichen Saitenlängen unterschiedlich starke Wirkungen hervorruft.

Bei herkömmlichen Tennisschlägern ist der Rahmen zumeist dahingehend ausgelegt, daß er in gewissen Grenzen zur Aufnahme von Stoßverlusten in der Lage ist. Die Aufnahme von Stoßverlusten, die insbesondere bei nicht zentralen Ballkontakten auftreten, kann erfindungsgemäß dadurch erfolgen, daß das Gleitstück als solches elastisch oder elastisch gedämpft aufgehängt ist.

In einer weiteren bevorzugten Ausführungsform der Erfindung ist die Umlenkung zwischen dem innerhalb des Rahmens liegenden Saitenabschnitt und dem über den Rahmen hinausgehenden Saitenabschnitt zwar in Zugrichtung in das Innere der Rahmenfläche hinein, also beim Einfedern einer Saite beim Schlag, reibungsarm, in Gegenrichtung dagegen gebremst. Dies ermöglicht einen hohen Abbau von Stoßverlusten, da der Ball zwar weich und federnd aufgenommen vom Schläger aber nicht durch sofortiges Rückfedern der Saite sofort zurückgeworfen wird.

### Kurze Beschreibung der Zeichnungen

Fig. 1 zeigt eine schematische, teilweise aufgeschnittene Draufsicht auf eine Ausführungsform eines erfindungsgemäßen Tennisschlägers;
Fig. 2 veranschaulicht schematisch die Auslenkung der Besaitung eines erfindungsgemäßen Tennisschlägers;
Fig. 3 ist eine Ansicht einer Ausführungsform eines Gleitstückes;
Fig. 4 ist eine teilweise aufgeschnittene Seitenansicht von links in Fig. 3;
Fig. 5 zeigt eine weitere Ausführungsform des Gleitstückes;
Fig. 6 und 7 veranschaulichen die Lagerung der Rollen in dem Rahmen;
Fig. 8 bis 11 veranschaulichen weitere Formen der Umlenkung der Saiten in dem Rahmen;
Fig. 12 ist eine teilweise aufgeschnittene Teildarstellung des Griffes einer weiteren Ausführungsform eines Tennisschlägers;
Fig. 13 zeigt einen Knotenpunkt zwischen zwei gekreuzten Saiten des erfindungsgemäßen - Tennisschlägers.

Bevorzugte Ausführungsbeispiele der

### Erfindung

Ein in Fig. 1 gezeigter Tennisschläger umfaßt einen Griff 10 und einen Rahmen 12. Der Griff ist hohl ausgebildet und weist an seinem freien Ende eine den Griff abschließende Platte 14 auf. Innerhalb der durch den Rahmen 12 gebildeten Fläche befindet sich eine insgesamt mit 16 bezeichnete Besaitung, die in Fig. 1 nur durch eine einzelne vollständig eingezeichnete Saite 22 und eine weitere nur teilweise dargestellte Saite 24 angedeutet ist. Innerhalb des hohlen Griffes 10 ist ein längs verschiebbares Gleitstück 18 angebracht. Durch die den Griff verschließende platte 14 ist ein Spannbolzen 20 frei drehbar hindurchzuführen, der mit Gewindeeingriff in das untere Ende des Gleitstücks 18 eintritt, so daß durch Drehung des Spannbolzens eine Längsverschiebung des Gleitstücks 18 innerhalb des Griffes 10 erreicht werden kann. Die einzelnen Saiten der Besaitung 16 erstrecken sich durch in Längsabschnitten in dem Gleitstück 18 angeordnete Bohrungen 26 und können somit gemeinsam mit Hilfe des Spannbolzens 20 vom Benutzer nachgespannt werden.

Im gezeigten Ausführungsbeispiel weist der Tennisschläger eine Diagonalbespannung auf. Die Saite 22 ist im Punkt A links unten in Fig. 1 an dem Rahmen festgelegt und erstreckt sich mit einem ersten Abschnitt 22a diagonal über die Rahmenfläche zu einer Umlenkrolle 28. Von dort aus ist die Saite 22 außerhalb des Rahmens 12 zu einer weiteren Umlenkrolle 30 geführt. Ein anschließender Abschnitt 22b der Saite 22 verläuft parallel zu dem Abschnitt 22a zu einer Umlenkrolle 32 (Punkt C). Von der Umlenkrolle 32 verläuft die Saite 22 durch eine der Bohrungen 26 des Gleitstücks 18 innerhalb des hohlen Griffstücks 10 (Punkt D) zu einer weiteren Umlenkrolle 34. Zwei weitere zueinander parallele Abschnitte 22c,22d der Saite 22 sind über Umlenkrollen 38 symmetrisch zu den Saitenabschnitten 22a,22b geführt. Das Ende des Saitenabschnitts 22d ist im punkt B an dem Rahmen 12 festgelegt. Der Abstand zwischen den parallelen Saitenabschnitten 22a und 22b bzw. 22c und 22d entspricht etwa dem Radius eines Tennisballes.

Die übrigen Saiten der Besaitung 16 sind im wesentlichen ähnlich wie die Saite 22 geführt. Die parallelen Saitenabschnitte der einzelnen Saiten haben im wesentlichen gleiche Abstände und nehmen zwischen sich die Saitenabschnitte anderer Saiten auf. So erstreckt sich beispielsweise zwischen den Saitenabschnitten 22c,22d der Saite 22 ein Saitenabschnitt 24d einer Saite 24, während sich der dazu parallele Saitenabschnitt 24c außerhalb der Saitenabschnitte 22c,22d erstreckt.

Wenn bei einem Schlag ein Ball beispielsweise im Punkt P auftrifft, so werden die Saitenabschnitte 22a,22c und 24d direkt von dem Ball getroffen und entsprechend stark gedehnt. Die in diesen Saitenabschnitten auftretende Zugkraft wird durch die Umlenkrollen nahezu unvermindert auf die Saitenabschnitte 22b,22d und 24c übertragen, so daß sich in einem ringförmigen Gebiet um den Punkt P eine erhöhte Spannung ergibt. Die daraus resultierende Auslenkung der Besaitung 16 ist schematisch in Figur 2 dargestellt. Während die Besaitung unmittelbar im Bereich der Ballkontaktzone in der üblichen Weise konkav zu dem Ball gekrümmt ist, ist in den angrenzenden Abschnitten F der Besaitung aufgrund der erhöhten Spannung eine konvexe Krümmung erkennbar. Der Ball 42 wird daher in einer verhältnismäßic engen Mulde aufgenommen, die dem Ball Führung gibt und gewährleistet, daß der Ball 42 beim Zurückfedern der Besaitung im wesentlichen in einer Richtung senkrecht zu der Ebene E der Rahmenfläche beschleunigt wird.

Zur Verminderung der Reibung in den Knotenpunkten, an denen sich die einzelnen Saitenabschnitte kreuzen, sind die parallelen Scharen von Saitenabschnitten, die in Figur 1 einerseits durch die Saitenabschnitte 22a,22b und andererseits durch die Saitenabschnitte 22c,22d,24c und 24d repräsentiert werden, in zwei unterschiedlichen Ebenen angeordnet. Die Saiten sind somit nicht miteinander vernetzt, sondern laufen frei aneinander vorbei. Damit andererseits eine unerwünschte Verzerrung der Besaitung beim Auftreffen des Balles vermieden wird, sind die Saitenabschnitte jeweils in den Kreuzungspunkten durch Verbindungsstücke miteinander verbunden. Ein derartiges Verbindungsstück ist in Fig. 13 dargestellt und mit 110 bezeichnet. Das Verbindungsstück 110 ist durch zwei fest miteinander verbundene Ringe 112,114 gebildet, die mit ihren Mittelachsen senkrecht zueinander ausgerichtet sind und jeweils reibungsarm an einem Saitenabschnitt 70 bzw. 70' durchlaufen werden.

In einer anderen Ausführungsform des erfindungsgemäßen Tennisschlägers sind die Saiten in der üblichen Weise miteinander vernetzt. In diesem Fall weisen die Saiten mit Vorteil einen abgeflachten Querschnitt auf, dessen Abmessungen in der Richtung senkrecht zu der Ebene der Rahmenfläche verringert sind, so daß die miteinander vernetzten Saiten in den Knotenpunkten nur mit verhältnismäßig geringer Kraft gegeneinander gedrückt werden.

Die abgeflachten Saiten umfassen mit Vorteil zwei im Querschnitt quadratische oder runde Kerne aus zugfestem Material, die von einer gemeinsamen Hülle aus reibungsminderndem Material umgeben sind. Die Hülle weist einen rechteckigen bzw. elliptischen Querschnitt auf, oder besteht aus zwei jeweils einen Kern aufnehmenden Querschnittsbereichen, die durch einen Steg miteinander verbunden sind.

Die Verwendung zweier Kerne aus zugfestem Material verleiht der Saite eine ähnliche Verdrillungsfestigkeit wie bei einer herkömmlichen Saite mit rundem Querschnitt.

In einer abgewandelten Ausführungsform ist die Saite mit nur einem Kern versehen. Eine Verminderung der Knotenpunktreibung kann auch bei Saiten mit rundem Querschnitt erreicht werden, wenn der Durchmesser der Saiten insgesamt verringert wird. In diesem Fall sollten die Saiten aus einem besonders zugfestem Material ggf. mit einer reibungsmindernden Beschichtung bestehen.

Wie bereits mit Bezug auf Fig. 1 beschrieben wurde, sind bei dem erfindungsgemäßen Schläger die Saiten, beispielsweise die Saite 22, über die Rahmenfläche hinaus bis in das Griffstück 10 hinein verlängert. Zwischen den Punkten C und D in Figur 1 ist die Saite 22 im wesentlichen berührungsfrei geführt, so daß die gesamte Länge A-B an der elastischen Dehnung der Saite 22 beim Auftreffen eines Balles teilnehmen kann.

Inwieweit die einzelnen Saiten auf diese Weise verlängert werden ist weitgehend frei wählbar, da das Gleitstück 18 langgestreckt ist und, wie aus Fig. 1 hervorgeht, eine große Anzahl von übereinanderliegenden Befestigungspositionen, beispielsweise Bohrungen 26 aufweist. Bei einer Befestigung der Saite im unteren Bereich des Gleitstücks 18 vergrößert sich die Verlängerung der Saite entsprechend. Nachdem auf diese Weise für jede Saite eine geeignete dehnbare Länge und - beim Einziehen der Saite - eine geeignete Vorspannung gewählt ist, besteht nach Fertigstellung der Besaitung die Möglichkeit, die Besaitung insgesamt mit Hilfes des Spannbolzens 20 synchron stärker oder schwächer zu spannen. Dabei kann wiederum der Effekt ausgenutzt werden, daß die Spannung in der im oberen Bereich des Gleitstücks 18 festgelegten Saite, deren Gesamtlänge geringer ist, stärker erhöht bzw. gesenkt wird. Wegen der Reibung an den Kreuzungspunkten der Saiten - insbesondere wenn keine der oben erwähnten reibungsmindernden Maßnahmen getroffen werden - vermindert sich die von der Spannvorrichtung im Griff 10 des Schlägers ausgehende Vorspannung zunehmend bis hin zu dem dem Griff 10 gegenüberliegenden Scheitelpunkt des Rahmens 12. Ein derartiger Spannungsabfall oder Spannungsgradient kann durchaus gezielt ausgenutzt werden, wenn beispielsweise größere oder kleinere Stoßverluste und/oder kleinere Kraftanstiege im Randbereich der Besaitung angestrebt werden.

Fig. 3 ist eine vergrößerte Darstellung des bereits in Fig. 1 gezeigten Gleitstücks 18. Das Gleitstück 18 weist eine Anzahl von in Längsrichtung übereinanderliegenden Bohrungen 26 auf, die es gestatten, die Saiten in verschiedenen Höhen hindurchzuführen. In Figur 4, die eine weitere Seitenansicht des Gleitstückes 18 zeigt, sind im unteren Bereich jeweils zwei nebeneinanderliegende Bohrungen gezeigt, die die Aufnahme von zwei verschiedenen Saiten in gleicher Höhe ermöglichen. Im übrigen ist im unteren Bereich von Figur 3 und 4 eine Gewindebohrung 44 zur Aufnahme des Spannbolzens 20 angedeutet.

Fig. 5 zeigt eine andere Ausführungsform eines Gleitstücks, das in diesem Fall mit 18' bezeichnet ist. Anstelle der Bohrungen 26 gemäß Figuren 3 und 4 sind in diesem Falle an den beiden gegenüberliegenden Saiten hinterschnittene Ausnehmungen 26' vorgesehen, die es gestatten, die einzelnen Säiten in beliebiger Höhe einzuhängen. Eine Gewindebohrung 44 dient wiederum zur Aufnahme eines nicht gezeigten Spannbolzens. Das Gleitstück kann auch als solches aus elastischem Material, wie etwa aus Gummi oder elastischem Kunststoff bestehen, so daß es eine gewisse Feder- und Dämpfungswirkung aufweist und Stoßverluste aufnehmen kann. Da sich eine Verformung in Längsrichtung des Gleitstücks von unten nach oben in Fig. 3 bis 5 addiert, wird diese Wirkung besonders deutlich im oberen Bereich der dargestellen Gleitstücke. Dies kann gezielt ausgenutzt werden.

Fig. 6 zeigt einen schematischen Querschnitt durch den Rahmen 12. Der Rahmen besteht aus zwei über einen Steg verbundenen Kastenprofilen 46,48. In Höhe der Schnitthöhe in Fig. 6 ist der Steg zur Aufnahme einer Rolle 50 unterbrochen. Die Rolle ist im dargestellten Beispiel kugelförmig und weist eine umlaufende Rille 52 zur Führung einer nicht gezeigten Saite auf. Die Rolle 50 ist drehbar auf einem Achsstift 54 angeordnet, der in gegenüberliegende, nicht näher bezeichnete Bohrungen der Kastenprofile 46, 48 eingesetzt ist. Zum Einführen des Achsstiftes ist auf der oberen Seite des Kastenprofils 46 in Fig. 6 eine entsprechende Bohrung 56 vorgesehen. Fig. 7 ist eine Seitenansicht des Rahmens 12 und zeigt den Steg 58 sowie kreisförmige Ausnehmungen 51 für die Rollen 50.

Fig. 8 zeigt einen Teilschnitt durch den in Fig. 6 nicht dargestellten Steg 58 sowie in einer Ansicht eines der Kastenprofile, das in Fig. 8 mit 60 bezeichnet ist. In eine Bohrung 62 des Steges 58 ist ein Einsatz 64 aus gleitfähigem Material eingesetzt, der im Bereich der Umlenkung einer Saite 66 eine wulstförmige Abrundung 68 aufweist, die ein weitgehend reibungsfreies Gleiten der Saite 66 ermöglicht. Durch eine derartige Lösung ergibt sich eine ähnlich reibungsarme Verbindung zwischen dem innerhalb des Rahmens liegenden Saiten- Abschnitt 70 und dem außerhalb des Rahmens liegenden Saiten-Abschnitt 72.

Fig. 9 zeigt eine ähnliche Umlenkung einer Saite 66. Ein mit 74 bezeichneter Einsatz greift wiederum in die Bohrung 62 ein, weist jedoch anstelle der Abrundung 68 eine in Pfeilrichtung umklappbare, an ihrem freien Ende abgerundete Stütze 76 auf, die bei Zug in Richtung des Inneren der Rahmenfläche, also nach oben in Fig. 9 durch Umklappen der Bewegung der Saite 66 praktisch keinen Widerstand entgegensetzt, in der in Fig. 9 gezeigten Ruhestellung dagegen durch einen Anschlag 78 festgehalten wird, so daß die Saite nur unter Überwindung einer gewissen Reibung zurückgezogen werden kann. Dadurch wird erreicht, daß die Saite 66 beim Aufprall eines Balles auf die Besaitung leicht nachgibt, jedoch nicht mit derselben Geschwindigkeit und Leichtigkeit zurückfedert, so daß der Ball nur mit einem gewissen Stoßverlust zurückfedert.

In Fig. 10 und 11 ist eine weitere Ausführungsform der Umlenkung veranschaulicht. In diesen Figuren ist als Beispiel angenommen, daß die Umlenkung sich in der Nähe des unteren Scheitels des Rahmens 12 befindet, so daß sich der Saiten-Abschnitt von dem Rahmen aus frei zu dem Gleitstück 18 erstreckt. In dieser Ausführungsform erstreckt sich die Saite 66 durch eine Bohrung 100 der Stütze 76, die um einen Achsstift 102 in einem durch den Steg 58 und eine Schrägfläche 104 der Stütze begrenzten Sereich schwenkbar ist. Durch Verkanten der Bohrung 100 in Bezug auf die Längsrichtung der Saite 66, nimmt die Reibung erheblich zu, wenn die Stütze 76 duroh einen Zug an dem Saiten-Abschnitt 70 in die in Fig. 10 gezeigte Position geschwenkt wird.

Sofern eine über die zuvor beschriebene Verlängerung der Saite hinausgehende weitere Verlängerung erforderlich ist, kann eine Saite 80 gemäß Fig. 12 ggf. auch mehrfach in dem hohlen Griff über Rollen 82,84 an der bodenseitigen Platte 14 und im Bereich des Rahmens 12 hin- und hergeführt werden.

In der obigen Beschreibung wurden die Merkmale der Erfindung anhand eines Tennisschlägers erläutert. Die Erfindung ist jedoch in entsprechender Weise auch auf andere Schläger, insbesondere auf Squash-Schläger anwendbar.

## Patentansprüche

1. Tennis- oder Squash-Schläger mit einem im wesentlichen elliptischen Rahmen(12), einem mit diesem verbundenen Griff (10) und einer innerhalb des Rahmens (12) angebrachten Besaitung (16) aus einander kreuzenden Saiten(22, 24), die wenigstens eine am Rahmen reibungsarm umgelenkte und mehrfach über den Rahmen gespannte Saite mit im wesentlichen parallelen Saitenabschnitten umfaßt, dadurch gekennzeichnet, daß die unmittelbar benachbarten Saitenabschnitte (22c,24d) zu verschiedenen Saiten (22,24) gehören und daß der Abstand zwischen den zu der selben Saite (z.B. 22) gehörenden parallelen Saitenabschnitten (22a,22b) wenigstens etwa einen Ballradius beträgt.

2. Schläger nach Anspruch 1, dadurch gekennzeichnet, daß die reibungsarme Umlenkung der Saiten mit Hilfe von Rollen (28 - 40,50) erfolgt.

3. Schläger nach Anspruch 2, dadurch gekennzeichnet, daß die Rollen (50) kugelförmige Gestalt aufweisen.

4. Schläger nach einem der Ansprüche 1 bis 3, dadurch gekennzeichnet, daß die einander kreuzenden Saiten (70,70') in verschiedenen Ebenen frei aneinander vorbeilaufen und an den Kreuzungspunkten durch Verbindungsstücke (110) miteinander verbunden sind, welche Verbindungsstücke die Saiten gleitend verschiebbar aufnehmen.

5. Schläger nach einem der Ansprüche 1 bis 3, dadurch gekennzeichnet, daß die Saiten im Querschnitt derart abgeflacht sind, daß ihre Abmessungen in der Ebene E der Rahmenfläche größer als senkrecht zu dieser Ebene sind und daß die Saiten wenigstens einen Kern aus zugefestem Material und eine Hülle aus reibungsminderndem Material umfassen.

6. Schläger nach einem der Ansprüche 1 bis 5, dadurch gekennzeichnet, daß die Saiten (22,24) wenigstens teilweise über die Rahmenfläche hinaus verlängert sind und daß die über die Rahmenfläche hinausgehenden Saitenabschnitte (72) mit den in der Rahmenfläche liegenden Saitenabschnitten (22b,22c,70) über eine reibungsarme Umlenkung (32,34,68,76) verbunden sind.

7. Schläger nach Anspruch 6, dadurch gekennzeizhnet, daß die über die Rahmenfläche hinausgehenden Saitenabschnitte (72) in den hohl ausgebildeten Griff (10) hineingeführt sind.

8. Schläger nach Anspruch 7, dadurch gekennzeichnet, daß die über die Rahmenfläche hinausgehenden Saitenabschnitte (72) entlang der Außenfläche des Rahmens (12) in den Griff (10) geführt sind.

9. Schläger nach einem der Ansprüche 6 bis 8, dadurch gekennzeichnet, daß die Umlenkung der Saiten über Einweg-Reibungsbremsen (76) erfolgt, die eine Verschiebung der Saiten in Richtung des Inneren der Rahmenfläche freigibt, in Gegenrichtung dagegen bremst.

10. Schläger nach einem der Ansprüche 7 bis 9, dadurch gekennzeichnet, daß die Saiten in dem Griff (10) an einer längs in dem Griff verschiebbaren Spanneinrichtung (18,20) befestigt sind.

11. Schläger nach Anspruch 10, dadurch gekennzeichnet, daß die Spanneinrichtung ein langgestrecktes, in dem Griff längs verschiebbares Gleitstück (18) umfaßt, das zur Variierung der Länge der über den Rahmen (12) hinausgehenden Saitenabschnitte (72) in verschiedenen Längspositionen die Befestigung bzw. Umlenkung der Saiten gestattet.

12. Schläger nach Anspruch 11, dadurch gekennzeichnet, daß das Gleitstück (18) aus elastischem Material besteht und/oder elastisch befestigt ist.

13. Schläger nach einem der Ansprüche 1 bis 12, dadurch gekennzeichnet, daß die Saiten diagonal zur Schlägerlängsachse gespannt sind.

## Claims

1. Tennis or squash racket having a substantially elliptical frame (12), a handle (10) connected thereto and a stringing (16) inside the frame (12) consisting of crossing strings generally parallel to each other, the strings being deviated with low friction on the frame several times and being strung over the frame several times, characterized in that the string sections (22c,24d) next to each other are parts of different strings (22,24) and that the spacing between parallel string sections (22a,22b) belonging to the same string is at least one ball radius.

2. Racket as claimed in claim 1, characterized in that the strings are deviated with low friction by way of pulleys (28-40,50).

3. Racket as claimed in claim 2, characterized in that the pulleys (50) have a spherical form.

4. Racket as claimed in any one of claims 1 to 3, characterized in that the crossing strings (70,70') are placed in different planes to run free past each other and at their cross-overs are joined together by connection links (110) slidingly taking up the strings.

5. Racket as claimed in any one of claims 1 to 3, characterized in that the strings are so flattened in cross section that the size thereof in the plane (E) of the frame is greater than in a direction normal to that plane and in that the strings have at least one core of high-tensile material and a casing of low-friction material.

6. Racket as claimed in any one of claims 1 to 5, characterized in that the strings (22,24) are lengthened out of the frame and that the string sections (72) outside the frame are joined with the string sections (22b,22c,70) inside the frame over a low-friction deviation (32,34,68,76).

7. Racket as claimed in claim 6, characterized in that the string sections (72) running out past the frame (12) are trained into the hollow handle (10).

8. Racket as claimed in claim 7, characterized in that the string sections (72) trained out past the frame (12) are trained along the outer surface of the frame into the handle (10).

9. Racket as claimed in any one of claims 6 to 8, characterized in that the strings are trained over one-way friction brakes (76), such brakes making possible slipping of the strings towards the inside of the frame and braking them in the opposite direction.

10. Racket as claimed in any one of claims 7 to 9, characterized in that in the handle (10) the strings are fixed to a tightening means (18,20) that may be moved along in said handle.

11. Racket as claimed in claim 10, characterized in that the tightening means is made up of a slider (18) able to be moved along in the handle, such slider making it possible to fix or deviate the strings at different positions of length for the purpose of adjustment the length of the string sections (72) running out past the frame (12).

12. Racket as claimed in claim 11, characterized in that the slider (19) is made of an elastic material and/or is elastically kept in position. 13. Racket as claimed in any one of claims 1 to 12, characterized in that the strings are stretched tight diagonally in relation to the length axis of the racket.

## Revendications

1. Raquette de tennis ou de squash comportant un cadre (12) sensiblement elliptique, un manche (10) relié à ce cadre et un cordage (16) monté à l'intérieur du cadre (12) et constitué par des cordes (22 et 24) entrecroisées et qui comporte au moins une corde repliée au niveau du cadre selon un coude de renvoi à faible frottement, tendue de façon multiple sur le cadre et comportant des brins sensiblement parallèles, caractérisée en ce que les brins de corde (22c, qui sont directement voisins, appartiennent à des cordes (22, 24) différentes, et que la distance entre les brins de corde (22a, 22b) parallèles, qui appartiennent à la même corde (par exemple 22) est égale au moins approximativement au rayon d'une balle.

2. Raquette selon la revendication 1, caractérisée en ce que le coude de renvoi à faible frottement des cordes est réalise à l'aide de galets (28-40,50).

3. Raquette selon la revendication 2, caractérisée en ce que les galets (50) possèdent une forme sphérique.

4. Raquette selon 1 une des revendications 1 à 3, caractérisée en ce que les cordes entrecroisées (70,70') s'étendent librement à proximité les unes des autres dans des plans différents et sont reliées entre elles au niveau des points de croisement par des organes de liaison (110), qui logent les cordes de manière qu'elles puissent se déplacer en glissant.

5. Raquette selon l'une des revendications 1 à 3, caractérisée en ce que les cordes possèdent une section transversale aplatie de telle sorte que leurs dimensions dans le plan E de la surface du cadre sont plus importantes que perpendiculairement à ce plan et que les cordes comprennent au moins un coeur constitué en un matériau résistant à la traction et une gaine constituée en un matériau réduisant le frottement. 6. Raquette selon l'une des revendications 1 à 5, caractérisée en ce que les cordes (22,24) se prolongent au moins partiellement au-delà de la surface du cadre et que les brins de corde (72), qui s'étendent au-delà de la surface du cadre, sont reliés aux brins (22b, 22c, 70) des cordes, qui sont situées dans la surface du cadre, par l'intermédiaire d'un renvoi (32,34,68,76) à faible frottement.

7. Raquette selon la revendication 6, caractérisée en ce que les brins (72) des cordes, qui s'étendent au-delà de la surface du cadre, sont introduits dans le manche creux (10).

8. Raquette selon la revendication 7, caractérisée en ce que les brins (72) des cordes, qui s'étendent au-delà de la surface du cadre, sont guidés le long de la surface du cadre (12) dans le manche (10).

9. Raquette selon l'une des revendications 6 à 8, caractérisée en ce que le coude de renvoi des cordes est réalisé par l'intermédiaire de freins à friction (76) à action unidirectionnelle, qui permettent un déplacement des cordes en direction de l'intérieur de la surface du cadre et réalisent au contraire un freinage dans le sens inverse.

10. Raquette selon l'une des revendications 7 à 9, caractérisée en ce que les cordes sont fixées dans le manche (10) sur un dispositif de mise en tension (18,20) déplaçable longitudinalement dans le manche.

11. Raquette selon la revendication 10, caractérisée en ce que le dispositif de mise en tension comporte un organe coulissant allongé (18) déplaçable longitudinalement dans le manche et qui, afin de réaliser une modification de la longueur des brins (72) des cordes, qui s'étendent au-delà du cadre (12), dans différentes positions longitudinales permet de réaliser la fixation, ou le coude de renvoi des cordes.

12. Raquette selon la revendication 11, caractérisée en ce que l'organe coulissant (18) est constitué en un matériau élastique et/ou est fixé élastiquement.

13. Raquette selon l'une des revendications 1 à 12, caractérisée en ce que les cordes sont tendues en diagonale par rapport à l'axe longitudinal de la raquette.
